# EUROPÄISCHE PATENTSCHRIFT

(11) **EP 0 726 441 B1**
(45) Veröffentlichungstag und Bekanntmachung des Hinweises auf die Patenterteilung: **27.10.1999**
(21) Anmeldenummer: 96101696.1
(22) Anmeldetag: 06.02.1996
(51) Int. Cl.: F28D 1/02

(54) **Gliederwärmetauscher, insbesondere für Raumheizkörper mit Profilrohrgliedern**
Laminated heat exchanger, more particularly heating radiator with profiled tube sections
Echangeur de chaleur à sections, en particulier radiateur de chauffage à sections en tubes profilés

(30) Priorität: 09.02.1995 DE 19504242
(43) Veröffentlichungstag der Anmeldung: 14.08.1996
(73) Patentinhaber: WILLY SCHULER GmbH & CO. KG, 52531 Übach-Palenberg (DE)
(72) Erfinder: Schuler, Willy, D-52531 Übach-Palenberg (DE)
(74) Vertreter: Castell, Klaus, Dr.-Ing.

(56) Entgegenhaltungen:
- EP-A- 0 078 448
- DE-A- 2 143 148
- DE-A- 3 233 256
- DE-A- 4 340 506
- FR-A- 1 524 335
- GB-A- 2 167 549
- US-A- 1 937 774
- US-A- 3 942 587
- PATENT ABSTRACTS OF JAPAN vol. 12, no. 272 (M-724) [3119] , 28.Juli 1988 & JP 63 054590 A (SHOWA ALUMINIUM CORP.), 8.März 1988,

## Beschreibung

Die Erfindung betrifft einen Gliederwärmetauscher aus einem Strangpreßprofil, insbesondere für Raumheizkörper mit Profilrohrgliedern, wobei die Profilrohrglieder mindestens einen Fluidkanal und mindestens eine mit Rippen versehene Seite aufweisen. Ein derartiger Wärmetauscher ist durch die FR-A-1 524 335 bekannt.

Bei derartigen Gliederwärmetauschern werden die einzelnen Profilrohrglieder registerartig nebeneinander angeordnet und durch Endleisten verbunden. Es entstehen so Heiztafeln, die sowohl waagerecht als auch senkrecht eingesetzt werden. Die Glieder weisen jeweils mindestens einen Fluidkanal auf, in dem das Wärmetauschfluid mit dem besseren Wärmeübergang geführt wird. Bei Heizkörpern, die Raumluft erwärmen sollen, ist als Wärmetauschfluid bspw. Wasser oder Thermoöl geeignet. Das Fluid wird dabei den einzelnen Profilrohrgliedern durch eine geeignete Verteilrohranordnung endseitig zu- und abgeführt.

Gliederwärmetauscher sind dabei grundsätzlich von integral hergestellten Plattenheizkörpern zu unterscheiden. Die einzelnen Glieder von Gliederwärmetauschern ermöglichen es, im Gegensatz zu Plattenwärmetauschern, die einzelnen Wärmetauschflächen einer wärmeleitenden Verrippung wirkungsgradmäßig günstiger anzuordnen, z. B. zweckmäßiger bemessene Konvektionsschächte zu bilden.

Üblicherweise werden Profilrohrglieder für Gliederwärmetauscher als Strangpreßteile z. B. aus Aluminium oder einer Aluminiumlegierung hergestellt.

Bei den gebräuchlichen Profilrohrgliedern für Gliederwärmetauscher ist ein Leitungsrohr für das Wärmetauschfluid vorgesehen, welches in einer jeweils für optimal gehaltenen Verrippung mit einer die Wärmetauschefläche vergrößernden und Konvektionsschächte bildenden Steganordnung versehen ist. Die Rippen bilden eine besonders große Oberfläche, da der Wärmeübergang von der Flüssigkeit auf das Wärmetauschermaterial bis zu 25mal besser sein kann, als der Wärmeübergang vom Wärmetauschermaterial an die Umgebungsluft bei freier Konvektionsströmung. Außerdem ist anzustreben, daß die Rohre möglichst nah an den Rippen verlaufen, da die Wärmeleitlängen in Gliederprofilen die mittlere Heizflächentemperatur bestimmen und somit ein Parameter für die übertragene Wärmeleistung sind.

Bei diesen Gliederwärmetauschern ist es jedoch aufwendig, die Profilrohrglieder aneinander und Armaturen und Konvektoren an Endprofilleisten zu befestigen.

Der Erfindung liegt daher die Aufgabe zugrunde, einen Gliederwärmetauscher der eingangs beschriebenen Art derart weiterzubilden, daß eine einfache Befestigungsart ermöglicht wird.

Diese Aufgabe wird sowohl mit den Merkmalen des Patentanspruchs 1 als auch mit den Merkmalen des Patentanspruchs 3 gelöst.
Erfindungsgemäß können die Profilrohrglieder in Endprofilleisten gehalten seien, die mit Profilstegen versehen sind, an denen über Spannhülsen Armaturen und/oder Konvektoren befestigbar sind. Profilstege an Endprofilleisten ermöglichen i.V.m. weiteren Profilstegen an Armaturen und/oder Konvektoren eine Befestigung mittels Spannhülsen, die durch Aufweitung ihres Schenkelschlitzes die Stege aneinander halten. Diese Befestigungsart ermöglicht es, Heizkörperteile aus unterschiedlichen Materialien fest miteinander zu verbinden. Dies ist besonders wichtig beim Ein- und Ansetzen von Konvektoren an beheizte Tafeln. Durch eine geeignete Form der Profilstege an den Endprofilleisten und am Flansch der zu befestigenden Armatur kann die Hülsenführung beim Aufschieben der Hülse erleichtert werden.

Die Spannhülsen können auch verwendet werden, wenn mindestens eine mit Rippen versehene Seite des Profilrohrglieds mindestens eine leicht spitzwinklig angeordnete Endrippe aufweist, die auf der Winkelinnenseite vorzugsweise eine konvexe Oberfläche hat, um über eine geschlitzte Hülse mit einer weiteren Endrippe verbindbar zu sein. Wenn die so geformten Profilrohrglieder mit aneinander anliegenden Endrippen leicht bogenförmig nebeneinander angeordnet werden, kann eine geschlitzte Hülse leicht über die Endrippen zweier Profilrohrglieder geschoben werden, um diese miteinander zu verbinden. Durch das nachfolgende Ausrichten der Profilrohrglieder auf einer Geraden und das Einspannen der Glieder in der Endprofilleiste werden die einzelnen Profilrohrglieder fest miteinander verbunden. Eine weitere Befestigungsart der Profilrohrglieder aneinander erübrigt sich somit. Bei dieser speziellen Befestigungsart spannen die Hülsen durch Aufweitung Ihres Innendurchmessers und sie richten über die Endrippenform die Gliederprofile durch gegenseitige Anlage.

Hierbei hat sich als besonders praktisch erwiesen, wenn die Endrippe in einem Winkel von etwa 5 bis 6° abgeschrägt ist und die konvexe Oberfläche im Querschnitt einen Halbkreis mit einem Durchmesser von etwa 5 mm aufweist. Zwei nebeneinanderliegende Profilrohrglieder zeigen somit einen Kreis von etwa 5 mm Durchmesser mit einem freien Dreiecksegment von 10 bis 12° und einer Fasenlänge von ca. 6 mm auf. An den zur gegenseitigen Befestigung der Profilrohrglieder nicht benötigten Endrippen lassen sich Ausricht-, Füge und Abdeckelemente befestigen.

Die Profilrohrglieder können in Endprofilleisten gehalten werden, wobei mindestens ein Ende des Fluidkanals mit einer in der Endprofilleiste eingelegten O-Ring-Dichtung gegen das Endprofil abgedichtet ist. Handelsübliche O-Ring-Dichtungen, die üblicherweise dazu hergestellt sind, kreisrunde Querschnittsflächen abzudichten, eignen sich auch dazu, schlitzartige Querschnittsflächen abzudichten, wenn die Dichtung zu einem Schlitz zusammengedrückt wird. Dieser Druck kann dadurch erzielt werden, daß die O-Ring-Dichtung in der Endprofilleiste, vorteilhafterweise in einem eingefräßten Schlitz, gehalten wird. Eine derartige Schnur-Ring-Dichtung ist vorteilhafterweise rund ausgeführt, sie kann jedoch auch bspw. einen U-förmigen oder rechteckförmigen Querschnitt aufweisen. Wichtig für den Halt der Schnur-Ring-Dichtung in der vorgesehenen konkaven Längsnute ist das Verhältnis des Schnur-Ring-Durchmessers zum Schnurdurchmesser, da die Schnur-Ring-Dichtung vorteilhafterweise nur durch Reibhaftung an der Endprofilleiste gehalten sein sollte.

Optisch und technisch vorteilhaft ist es, wenn die Profilrohrglieder eine im wesentlichen ebene Seite mit einer sturkturierten Fläche aufweisen. Eine Struktur auf einer im wesentlichen ebenen Seite des Gliederwärmetauschers erhöht die für den Wärmeübergang erforderliche Fläche und forciert eine Verwirbelung der freien Konvektionsströmung, wodurch der Wärmeübergang verbessert wird. Außerdem können spezielle Strukturen eine Materialersparnis bei gleichbleibenden Festigkeitswerten der Profilrohrglieder bewirken und zu einem gefälligeren Aussehen des Gliederwärmetauschers beitragen. Nur als Beispiel sei hierbei auf Kreisbogensegmente oder Trapeznuten verwiesen.

Außerdem können mindestens zwei Profilrohrglieder sich gegenüberliegend angeordnet sein, d.h. auch zwei Flächen aus Profilrohrgliedern können parallel zueinander verlaufen. Derartige parallel verlaufende Heiztafeln können senkrecht oder waagerecht montiert werden. Durch das Nachinnenverlegen der Rippen von sich parallel gegenüberliegenden Heiztafeln können Gliederwärmetauscher mit glatten Außenflächen hergestellt werden, die je nach Rippenhöhe und der Art der zusammengestellten Profilrohrglieder verschiedene Dicken aufweisen.

Zwischen den sich gegenüberliegenden Profilrohrgliedern können Ein- oder Anbaukonvektoren angeordnet werden. Diese Konvektoren erhöhen die Heizleistung und die Profilrohrglieder dienen gleichzeitig zur Steigerung der Heizleistung und als beheizte Abdeckung der Konvektoren. Dabei ist es vorteilhaft, die Profilrohrglieder den Ein- oder Anbaukonvektoren in der Fluidführung nachzuschalten, damit niedrige Berührungstemperaturen an den als Abdeckung dienenden Heiztafeln entstehen und um eine höhere Heizleistung gegenüber einer Parallelschaltung aller Elemente zu erzielen.

Durch die Form der Profilrohrglieder ist mindestens eine Seite des Gliederwärmetauschers mit einer im wesentlichen ebenen Seite ausgeführt. Um auch die anderen Seiten mit einer ebenen Fläche zu versehen, können entweder mittlere Profilrohrgliederplatten sich gegenüberliegend oder in einer geschlossenen Form angeordnet werden oder es kann mit einem Spannband mindestens eine Seite des Gliederwärmetauschers abgedeckt werden. Hierzu können an den Endprofilleisten sich gegenüberliegend zur Seitenabdeckung Bleche als Blattfedern befestigt werden, zwischen denen ein Spannband eingehängt werden kann.

Unter einem Spannband wird ein dünnes Edelstahlblech oder ein Gewebe mit beidseitig daran befestigten Endwinkeln verstanden. Die Blechdicke beträgt vorzugsweise 0,035 bis 0,1 mm. Derartige Spannbänder verbessern die Optik des Heizkörpers, forcieren die Luftführung und können leicht ausgewechselt werden. Im eingerollten Zustand können diese Bänder auch gut transportiert und gelagert werden.

Die Erfindung wird im folgenden anhand schematischer Zeichnungen in mehreren Ausführungsbeispielen noch näher erläutert.

Es zeigt:
- Fig. 1: einen Schnitt durch einen Doppeltafelheizkörper mit eingesetzten Lamellenkonvektoren,
- Fig. 2: einen Schnitt durch den Doppeltafelheizkörper gem. Fig. 1 längs der Linie II - II,
- Fig. 3: einen Längsschnitt durch einen Doppeltafelheizkörper mit einem eingesetzten Doppellamellenkonvektor,
- Fig. 4: einen Querschnitt durch einen Doppeltafelheizkörper nach Fig. 3,
- Fig. 5: ein Schaltbild für den Strömungsverlaufs des Fluids in einem Heizkörper gem. den Fig. 3 und 4,
- Fig. 6: einen Schnitt durch einen Verbindungsknotenpunkt,
- Fig. 7: einen Schnitt durch die Armatur in Fig. 6 längs der Linie VII - VII,
- Fig. 8: eine elastische Abstützung der Konvektoren,
- Fig. 9: eine Draufsicht auf einen Doppeltafelheizkörper mit hohen Rippen,
- Fig. 10: einen Schnitt durch eine Endprofilleiste mit eingesetztem Profilrohrglied,
- Fig. 11: einen Querschnitt durch die Endprofilleiste gem. Fig. 10 längs der Linie XI - XI,
- Fig. 12: eine Draufsicht auf einen Eintafelheizkörper mit angebautem Lamellenkonvektor,
- Fig. 13: eine alternative Ausführungsform eines Strangpreßprofils mit beidseitig angeordneten Rippen,
- Fig. 14: einen Schnitt durch einen Heizkörper mit einem Strangpreßprofil nach Fig. 13,
- Fig. 15: eine Seitenansicht eines Heizkörpers mit Strangpreßprofilen nach Fig. 13 und
- Fig. 16: schematisch verschiedene Heizkörpervarianten.

In Fig. 1 ist als Gliederwärmetauscher 1 ein Doppeltafelheizkörper gezeigt, der im wesentlichen aus mehreren Profilrohrgliedern 2, 3, 4, Endprofilleisten 5, 6, einer Armatur 7, die als Tafelverbinder eingesetzt ist, und einem Abdeckprofil 8 besteht. Zwischen den sich gegenüberliegenden parallel angeordneten Tafeln aus mehreren Profilrohrgliedern 2, 3, 4 ist ein Lamellenkonvektor 9 angeordnet, der als Heizleistungsverstärker dient.

Die Profilrohrglieder 2, 3, 4 bestehen aus einer Fläche, die auf ihrer einen Seite 10 im wesentlichen eben ist und auf ihrer anderen Seite 11 sich senkrecht von der Fläche erhebende Rippen 12 aufweist. Die im wesentlichen ebene Seite kann auf verschiedene Art und Weise strukturiert sein. Als Beispiele hierfür sind in Fig. 1 im oberen Abschnitt des Profilrohrgliedes 2, Kreisbogen und im unteren Bereich des Profilrohrgliedes 2 trapezförmige Nuten eingezeichnet. Die Profilrohrglieder sind Strangpreßprofile und die Rippen auf der Seite 11 der Fläche erstrecken sich in Strangpeßrichtung gleichmäßig verteilt über die Fläche. In der Mitte der Fläche ist auf der Seite 11 zwischen den Rippen 12 ein Fluidkanal 13 im Strangpreßprofil vorgesehen. Der Fluidkanal 13 hat einen ovalen Querschnitt und verläuft parallel zu den Rippen 12, so daß die flache Seite des Ovals an der Fläche des Profilrohrglieds anliegt. Im vorliegenden Ausführungsbeispiel beträgt die Breite des ovalen Querschnitts etwa 5 mm und seine Länge 33 mm.

Die letzte Rippe 14, 15 auf beiden Seiten des Profilrohrglieds 2, 3, 4 ist jeweils leicht spitzwinklig, d.h. in einem Winkel von 5 bis 6° zur Seite 11 des Profilrohrglieds abgeschrägt. Auf der Winkelinnenseite besitzt die Endrippen 14, 15 eine konvexe Oberfläche 16, 17 die von einer in Strangpreßrichtung verlaufenden halbkreisförmigen Erhebung gebildet wird. Dieser Halbkreis hat vorzugsweise einen Durchmesser von 5 mm. Die spezielle Ausbildung der Endrippen 14 und 15 ermöglicht es, mehrere Profilrohrglieder 2, 3 mittels einer geschlitzten Hülse 18, die jeweils über zwei Endrippen geschoben wird, miteinander zu verbinden. Andererseits kann aber auch an der Endseite des Heizkörpers die Rippe 14 dazu verwendet werden, ein Abdeckprofil 8 mit einer Klammer 19 an der Endrippe 14 zu befestigen.

Die Befestigung eines Profilrohrgliedes 4 an der Endprofilleiste 5 ist schematisch in Fig. 2 gezeigt. Die Endprofilleiste 5 besteht aus einem Rohrteil 20, an dessen Seiten sich parallel zueinander zwei Flansche 21 und 22 erstrecken. Die eine Seite 23 des Flansches 21 deckt zu einem Teil die ebene Seite 10 des Profilrohrglieds 4 ab und das Profilrohrglied 4 ist zwischen dieser Seite 23 des Flansches 21 und einem Vorsprung 24 am Fuße des Flansches 22 eingesetzt und punktgeschweißt. Die andere Seite 25 des Flansches 21 weist im rechten Winkel im Flansch 21 vorstehende Rippen 26, 27 auf, zwischen denen ein Abdeckblech 28 gehalten werden kann.

Der andere Flansch 22 dient zur Befestigung einer Armatur 29 an der Endprofilleiste 5, die mittels Spannhülsen 30, 31 an der Endprofilleiste 5 gehalten wird. Der Flansch 22 ist in Preßrichtung der Strangpreßprofilendleiste 5 derartig verdickt ausgeführt, daß die Spannhülsen 30 bzw. 31 durch den Flansch 22 geführt werden. Pfeile 32, 33 zeigen den Fluidverlauf von der Armatur 29 durch die Endprofilleiste 5 in das Profilrohrglied 4 und in die entgegengesetzte Richtung.

Die Profilrohrglieder 2, 3, 4 sind in die Aufnahmenut zwischen dem Absatz 24 und der Flanschseite 23 eingesetzt. Über die Flanschseite 23 erfolgt zusätzlich eine Punktverschweißung mit dem Profilrohrglied 4. Die Spannhülsen 30 und 31 für die Befestigung der Armatur 29 bestehen aus einem längs der Längsachse aufgeschlitzen Rohrstück, das über den Flansch 22 der Endprofilleiste 5 und einen Flansch der Armatur 29 aufgepreßt wird. Beim Aufpreßen erweitert sich der Schlitz der Hülse und schneidet sich in den Flansch der zu montierenden Armatur ein. Auf diese Weise können unterschiedliche Werkstoffe einfach miteinander verbunden werden.

Wegen seiner relativ kurzen Rippen 12 kann der in den Figuren 1 und 2 gezeigte Doppeltafelheizkörper sowohl in senkrechter als auch in waagerechter Lage eingesetzt werden.

In Fig. 3 ist der Doppeltafelheizkörper im Längsschnitt dargestellt. Die Tafeln bestehen aus jeweils vier Profilrohrgliedern 2, 3. Diese Profilrohrglieder sind über Spannhülsen 18 ausgerichtet und in Endprofilleisten 5 gehalten. Zwischen den Tafeln aus Profilrohrgliedern 2, 3, 4 ist der Konvektor 9 angeordnet, der vor den Profilrohrgliedern 2, 3, 4 vom Fluid durchströmt wird.

Das Fluid strömt an der Fluideingangsarmatur 34 bei "E" in den Konvektor. Diese Armatur 34 ist die Lötaufnahme für das oberste Konvektorrohr und bildet außerdem eine Verbindung zwischen den Tafeln aus Profilrohrgliedern. Der Konvektor 9 ist über Spannhülsen an den Endprofilleisten 5 befestigt, ohne daß eine Fluidverbindung zwischen Fluideingangsarmatur und der Endprofilleiste 5 hergestellt wird. Der Konvektor 9 wird außerdem durch Rohrbogenverbinder 35 über dehnungsausgleichende Matallbänder 36 mit Spannhülsen an den Endleistenprofilen 5 befestigt. Über die Fluidausgangsarmatur 37 gelangt das Fluid in zwei Teilströmen über die Endprofilleisten 5 in die sich gegenüberliegenden Tafeln aus Profilrohrgliedern 2, 3, 4. Die Fluidausgangsarmatur 37 ist die Lötaufnahme für das unterste Konvektorrohr und außerdem über Spannhülsen ein Verbinder zwischen sich gegenüberliegenden Profilrohrgliedertafeln.

In Fig. 3 ist mit "E" der Eingang des Fluids in den Heizkörper und mit "Ü" der Übergang des Fluids vom Konvektor zu den Heiztafeln und mit "A" der Austritt des Fluids aus dem Heizkörper bezeichnet. "L" bezeichnet einen Entlüftungsanschluß als Einsatz in einer Verbindungsarmatur und "S" bezeichnet einen Stopfen für die Fluidführung in der Endprofilleiste 5 als Potentialtrenner.

Die Vorschaltung des Konvektors 9 vor die Profilrohrglieder 2, 3, 4 verbessert die Heizleistung deutlich und senkt die Berührungstemperatur an der im wesentlichen ebenen Seite 10 der Profilrohrglieder.

Fig. 4 zeigt einen Schnitt durch den Doppeltafelheizkörper, in dem noch einmal deutlich die Lamellenkonvektoren 9 zwischen den Tafeln aus Profilrohrgliedern 2, 3, 4 gezeigt sind. Außerdem ist die Fluideingangsarmatur 34, die Fluidausgangsarmatur aus dem Konvektor 37, die Entlüftungsarmatur 38 und die Fluidaustrittsarmatur 39 aus dem Heizkörper 1 zu sehen.

In Fig. 5 ist der Fluidverlauf im Doppeltafelheizkörper noch einmal dargestellt. Das Fluid strömt bei E in den Konvektor 9 und durchströmt diesen mäanderderförmig von oben nach unten zum Ausgang Ü, wo die Fluidmenge geteilt wird und sich in die gegenüberliegenden Tafeln aus Profilrohrgliedern verteilt. Die über den Potentialpunkt Ü liegenden Profilrohrglieder werden parallel durchströmt, in dem das Fluid in der Endprofilleiste 5 mit dem Stopfen S verteilt wird. Die dem Eingangsbereich gegenüberliegende Endprofilleiste 5 sammelt das Fluid und leitet es durch die beiden sich gegenüberliegenden untersten Profilrohrglieder zurück zum Ausgang A.

Die Differenz der Fluidtemperatur zwischen dem Eintrittspotential E und dem Ausgangspotential A ist die Temperaturspreizung. Es ist erkennbar, daß der Doppelkonvektor 9 eine höhere, mittlere Fluidtemperatur zur Lufttemperatur im Heizkörper (Übertemperatur) aufweist, als die nachgeschalteten beheizten Tafeln aus Profilrohrgliedern.

Fig. 6 zeigt die Abdichtung eines Profilrohrgliedes 2 an einer Endprofilleiste 5. Zwischen den beiden Flanschen 21 und 22 ist eine ovale Sicke 40 in der Endprofilleiste 5 vorgesehen, in die eine Schnur-Ring-Dichtung 41 genau hinein paßt. Die ovale konkave Längsnut 40 hat gerundete Ränder, so daß eine handelsübliche O-Ring-Dichtung an der vorgesehenen Stelle leicht in die Endprofilleiste 5 eingedrückt werden kann und dort durch die durch die Verformung der Dichtung 41 entstandene Spannung gehalten wird. Die Verbindung der Profilrohrglieder 2 mit der Endprofilleiste 5 erfolgt durch Punktschweißungen.

Auch an der Verbindungstelle zwischen der Endprofilleiste 5 und einer Armatur 29 ist eine Dichtung 42 vorgesehen, die in das Endstück der Armatur 29 eingearbeitet ist und bei der Befestigung der Armatur 29 an der Endprofilleiste 5 mittels der Spannringe 30 und 31 zusammengepreßt wird.

Die Fig. 7 zeigt den Flansch der Armatur 29 mit seinem quadratischen Umriß. Dadurch kann die Lage der Armatur 29 zur Endprofilleiste 5 in 90°-Schritten verändert werden. Ein universaler Einsatz vorgefertigter Armaturen für verschiedene Heizkörperarten ist dadurch gewährleistet.

In Fig. 8 ist die Verbindung eines Rohrbogenverbinders 35 mit der Endprofilleiste über ein dehnungsausgleichendes Metallband 36 gezeigt. Das dehnungsausgleichende Metallband 36 ist dabei schlangenförmig gewellt und trägt in einem Wellental den Rohrbogenverbinder 35 des Lamellenkonvektors 9. Die andere Seite des Metallbandes 36 ist über eine Spannhülse 43 am Flansch 22 der Endprofilleiste befestigt. Die Wellenform des Metallbandes 36 gewährleistet eine elastische Abstützung des Lamellenkonvektors 9 an der Endprofilleiste 5 die thermische Längenänderungen zwischen Profilrohrgliedern und Konvektoren, die durch unterschiedliche Temperaturen und Werkstoffe entstehen, ausgleichen kann.

Als weiteres Ausführungsbeispiel zeigt Fig. 9 einen Doppeltafelheizkörper 50 mit hohen Rippen 51, der keinen Konvektor aufweist, aber im übrigen wie der Doppeltafelheizkörper 1 mit kurzen Rippen aufgebaut ist. Profilrohrglieder mit hohen Rippen vergrößern die Heizfläche für den Wärmetausch beträchtlich. Dementsprechend muß der Fluidkanal 13, an dem der Wärmeübergang eines Fluids auf das Profilrohrglied stattfindet, vergrößert werden. Profilrohrglieder mit hohen Rippen sind nur für den Senkrechteinbau geeignet, da sie sonst zwischen den Rippen zu große Totzonen mit geringem Wärmeübergang bilden. Das Verhältnis Heizleistung zur Masse des eingesetzten Werkstoffs verbessert sich jedoch beträchtlich. Damit auch Profilrohrglieder mit hohen Rippen 51 in die beschriebenen Endprofilleisten 5 eingebaut werden können, müssen die Rippen 51 im Stirnbereich der Profilrohrglieder gekürzt werden. Um das Verhältnis des Umfangs eines Profilrohrgliedes zum Umfang des Fluidkanals 52 unter 25 zu 1 zu halten, und um die Wärmeflußstrecken im Profil kurz zu halten, sind im Ausführungsbeispiel mit den langen Rippen 51 zwei Fluidkanäle 52 und 53 pro Profilrohrglied 54 vorgesehen. Diese Maßnahme verringert vor allem den Temperaturabfall am Ende der Rippen 51.

In den Fig. 10 und 11 ist die Befestigung eines Profilrohrgliedes 54 mit hohen Rippen 51 an einer Endprofilleiste über eine in der Endprofilleiste 5 eingeklemmte Dichtung 55 gezeigt, die im wesentlichen der Befestigungsart nach Fig. 6 entspricht. Es ist jedoch darauf hinzuweisen, daß bei Profilrohrgliedern mit hohen Rippen 54 die Rippen im Bereich der Endprofilleiste 5 und der Armaturen entfernt werden müssen. Als hohe Rippe wird eine Rippe mit einer Rippenhöhe H verstanden, bei der die Rippenhöhe zur mittleren Rippendicke dₘ größer als 30 zu 1 ist.

Die Fig. 12 zeigt eine Draufsicht auf einen sog. Eintafelheizkörper 60, der als drittes Ausführungsbeispiel dient. Der Eintafelheizkörper 60 besteht im wesentlichen aus einer Tafel 61 aus Profilrohrgliedern, zwei Endprofilleisten 62 und 63, einem Lamellenkonvektor 64 und einem zwischen zwei Blattfedern 65 und 66 gehaltenen Spannband 67. Die Endprofilleisten 62 und 63 halten jeweils an ihren Enden zwischen zwei Stegen 68 und 69 eine Blattfeder 66, die im Bereich der Spannhülse 70 eine durchlaufende Sicke 71 aufweist. Die Blattfedern 66 sind so eingebaut, daß sie gegen die Spannhülse in Richtung der Pfeile 72 bzw. 73 vorgespannt sind und Heizkörper seitlich abdecken. Am Ende der Blattfedern 66 ist eine weitere Sicke 74 eingeformt, in die eine Winkellasche 75 des Spannbandes 67 eingehängt werden kann. Dadurch ist das Spannband 67, das mit den Winkellaschen 75 an den Blattfedern 66 befestigt ist, über die Vorspannung der Blattfedern 65, 66 gespannt. Als Spannband, das auch in Streifen unterteilt sein kann, ist Feinstblech von geringster Dicke (0,035 bis 0,1 mm) oder textiles Bandmaterial einzusetzen. Diese Spannbänder können auch als Strahlungsschirm eingesetzt werden. Die Spannbänder können auch als Dekor-Spannbänder ausgebildet sein und diese können, wenn sie nicht benötigt werden, problemlos eingerollt und gelangert werden.

Eine Übersicht über Ausführungsbeispiele von Gliederwärmetauschern mit einseitig angeordneten Rippen zeigt die Fig. 16. Während unter a) eine einfache Aneinanderreihung mehrerer Profilrohrglieder in Form einer Tafel gezeigt ist, ist diese Tafel in b) mit einem und in c) mit zwei Konvektoren verbunden. In d) sind zwei sich gegenüberliegende Tafeln aus Profilrohrgliedern dargestellt, zwischen denen, wie unter e) und f) gezeigt, entweder ein oder zwei Konvektoren untergebracht werden können. Unter g) ist schließlich eine Tafel aus Profilrohrgliedern mit hohen Rippen gezeigt und unter h) eine Kombination aus einer Tafel von Profilrohrgliedern mit kurzen Rippen und einer Tafel aus Profilrohrgliedern mit hohen Rippen. Schließlich zeigt i) zwei sich gegenüberliegend angeordnete Tafeln aus Profilrohrgliedern mit hohen Rippen. Dies sind nur einige Kombinationsbeispiele, die aus den vorher beschriebenen universell einsetzbaren Elementen zusammengestellt werden können.

Das Strangpreßprofil 80 in Fig. 13 ist als weitere Variante gedacht. In diesem Beispiel sind beidseitig einer Mittelachse Rippen 76 bzw. 77 angeordnet. Die dadurch entstehende große Wärmeübergangsfläche benötigt auch eine größere Wärmeübergangsfläche im Fluidkanal und es sind daher auf der Mittelachse zwei Fluidkanäle 78 und 79 im Profil vorgesehen.

In Fig. 14 ist dieses Profil 80 zwischen zwei Endprofilleisten 81 und 82 eingebaut dargestellt. Für den Eibau müssen die Rippen 76 und 77 im Bereich der Endprofilleisten zum Teil ausgeklinkt werden, um die Befestigung zu ermöglichen. Die Außenkanten der Rippen sind gerundet und mit einer Leiste oder Kappe 83 abgedeckt.

Der Zusammenbau mehrerer Profile zu einem Heizkörper 84 ist in Fig. 15 gezeigt. Über die Armatur 85 wird Heizflüssigkeit zu- und abgeführt, die über die Endprofilleiste 81 und 82 durch die Stranpreßprofile 80 geleitet wird.

## Patentansprüche

1. Gliederwärmetauscher (1) aus einem Strangpreßprofil, insbesondere für Raumheizkörper mit Profilrohrgliedern (2, 3, 4), wobei die Profilrohrglieder (2, 3, 4) mindestens einen Fluidkanal (13), und mindestens eine mit Rippen (12. 51) versehene Seite aufweisen, ***dadurch gekennzeichnet, daß*** mindestens eine mit Rippen (12) versehene Seite des Profilrohrglieds (2, 3, 4) mindestens eine leicht spitzwinklig angeordnete Endrippe (14, 15) aufweist, die auf der Winkelinnenseite eine konvexe Oberfläche (16, 17) hat, um über eine geschlitzte Hülse (18) mit einer weiteren Endrippe (14, 15) verbindbar zu sein.

2. Gliederwärmetauscher nach einem der vorhergehenden Ansprüche,
***dadurch gekennzeichnet, daß*** die Endrippe (14, 15) in einem Winkel von etwa 5 bis 6° abgeschrägt ist und die konvexe Oberfläche (16, 17) im Querschnitt einen Halbkreis mit einem Durchmesser von etwa 5 mm aufweist.

3. Gliederwärmetauscher (1) aus einem Strangpreßprofil, insbesondere für Raumheizkörper mit Profilrohrgliedern (2, 3, 4), wobei die Profilrohrglieder (2, 3, 4) mindestens einen Fluidkanal (13), und mindestens eine mit Rippen (12, 51) versehene Seite aufweisen, ***dadurch gekennzeichnet, daß*** die Profilrohrglieder in Endprofilleisten (5) gehalten sind, die mit Profilstegen (22) versehen sind, an denen über Spannhülsen (30,31) Armaturen (29) und/oder Konvektoren (9) befestigbar sind.

4. Gliederwärmetauscher nach einem der vorhergehenden Ansprüche, ***dadurch gekennzeichnet, daß*** die Profilrohrglieder (3, 4) in Endprofilleisten (5) gehalten sind und mindestens ein Ende des Fluidkanals (13, 52, 53) mit einer in der Endprofilleiste (5) eingespannten Schnur-Ring-Dichtung gegen die Endprofilleiste (5) abgedichtet ist.

5. Gliederwärmetauscher nach einem der vorhergehenden Ansprüche, ***dadurch gekennzeichnet, daß*** die Profilrohrglieder (2, 3, 4) eine im wesentlichen ebene Seite (10) einer strukturierten Fläche aufweisen.

6. Gliederwärmetauscher nach einem der vorhergehenden Ansprüche, ***dadurch gekennzeichnet, daß*** mindestens zwei Profilrohrglieder (2, 3, 4) sich gegenüberliegend angeordnet sind.

7. Gliederwärmetauscher nach Anspruch 6, ***dadurch gekennzeichnet, daß*** zwischen den Profilrohrgliedern (2, 3, 4) Ein- oder Anbaukonvektoren angeordnet sind.

8. Gliederwärmetauscher nach Anspruch 7, ***dadurch gekennzeichnet, daß*** die Profilrohrglieder (2, 3, 4) den Ein- oder Anbaukonvektoren in der Fluidführung nachgeschaltet sind.

9. Gliederwärmetauscher nach einem der vorhergehenden Ansprüche, ***dadurch gekennzeichnet, daß*** mindestens eine Seite des Gliederwärmetauschers mit einem Spannband (67) abgedeckt ist.

## Claims

1. An articulated heat exchanger (1) consisting of an extruded section, in particular for a room heating element with section tube articulations (2, 3, 4), where the section tube articulations (2, 3, 4) have at least one fluid channel (13) and at least one side provided with ribs (12, 51), characterized in that at least one side of the section tube articulation (2, 3, 4) which is provided with ribs (12) has at least one end rib (14, 15) arranged at a slight acute angle, having a convex surface (16, 17) on the inside of the angle so that it can be connected by a slotted sleeve (18) with another end rib (14, 15).

2. An articulated heat exchanger according to one of the preceding claims, characterized in that the end rib (14, 15) is chamfered at an angle of about 5° to 6°, and the convex surface (16, 17) has a semicircle with a diameter of about 5 mm in cross section.

3. An articulated heat exchanger (1) made of an extruded section, in particular for room heating elements with section tube articulations (2, 3, 4), with the section tube articulations (2, 3, 4) having at least one fluid channel (13) and at least one side provided with ribs (12, 51), characterized in that the section tube articulations are held in end section strips (5) which are provided with section webs (22) to which fittings (29) and/or convectors (9) can be attached by clamping sleeves (30, 31).

4. An articulated heat exchanger according to one of the preceding claims, characterized in that the section tube articulations (3, 4) are held in end section strips (5) and at least end of the fluid channel (13, 52, 53) is sealed with respect to the end section strip (5) with a cord packing clamped in the end section strip (5).

5. An articulated heat exchanger according to one of the preceding claims, characterized in that the section tube articulations (2, 3, 4) have an essentially flat side (10) of a structured surface.

6. An articulated heat exchanger according to one of the preceding claims, characterized in that at least two section tube articulations (2, 3, 4) are arranged opposite one another.

7. An articulated heat exchanger according to one of the preceding claims, characterized in that built-in or add-on convectors are arranged between the section tube articulations (2, 3, 4).

8. An articulated heat exchanger according to Claim 7, characterized in that the section tube articulations (2, 3, 4) are arranged downstream from the built-in or add-on convectors in the fluid flow.

9. An articulated heat exchanger according to one of the preceding claims, characterized in that at least one side of the articulated heat exchanger is covered with a tension belt (67).

## Revendications

1. Echangeur de chaleur à éléments (1) constitué d'un profilé filé, en particulier pour éléments de chauffage de locaux, comprenant des éléments tubulaires profilés (2, 3, 4), les éléments tubulaires profilés (2, 3, 4) présentant au moins un passage de fluide (13) et au moins une face pourvue d'ailettes (12, 51), caractérisé en ce qu'au moins une face de l'élément tubulaire profilé (2, 3, 4) munie d'ailettes (12) présente au oins une ailette d'extrémité (14, 15) placée légèrement à angle aigu, laquelle présente une surface convexe (16, 17) sur la face intérieure de l'angle, pour pouvoir être raccordée à une autre ailette d'extrémité (14, 15), par l'intermédiaire d'une douille fendue (18).

2. Echangeur de chaleur à éléments selon l'une des revendications précédentes, caractérisé en ce que l'ailette d'extrémité (14, 15) est biseautée selon un angle d'environ 5° à 6°, et en ce que la surface convexe (16, 17) présente, en section transversale, un demi-cercle d'un diamètre d'environ 5 mm.

3. Echangeur de chaleur à éléments (1) constitué d'un profilé filé, en particulier pour éléments de chauffage de locaux comprenant des éléments tubulaires profilés (2, 3, 4), les éléments tubulaires profilés (2, 3, 4) présentant au moins un passage de fluide (13) et au moins une face pourvue d'ailettes (12, 51), caractérisé en ce que les éléments tubulaires profilés sont maintenus dans des lattes d'extrémité profilées (5), lesquelles sont pourvues de moulures profilées (22) auxquelles des organes de robinetterie (29) et/ou des convecteur (9) peuvent être fixés, par l'intermédiaire de douilles de serrage (30, 31).

4. Echangeur de chaleur à éléments selon l'une des revendications précédentes, caractérisé en ce que les éléments tubulaires profilés (3, 4) sont maintenus dans des lattes d'extrémité profilées (5) et en ce qu'au moins une extrémité du passage de fluide (13, 52, 53) est étanchée par rapport à la lattes d'extrémité profilée (5), à l'aide d'un joint à cordon et anneau emmanché à force dans la latte d'extrémité profilée (5).

5. Echangeur de chaleur à éléments selon l'une des revendications précédentes, caractérisé en ce que les éléments tubulaires profilés (2, 3, 4) comportent une face sensiblement plane (10) une surface structurée.

6. Echangeur de chaleur à éléments selon l'une des revendications précédentes, caractérisé en ce qu'au moins deux éléments tubulaires profilés (2, 3, 4) sont disposés en vis-à-vis.

7. Echangeur de chaleur à éléments selon la revendication 6, caractérisé en ce que des convecteurs encastrés ou annexes sont placés entre les éléments tubulaires profilés (2, 3, 4).

8. Echangeur de chaleur à éléments selon la revendication 7, caractérisé en ce que les éléments tubulaires profilés (2, 3, 4) sont montés en aval des convecteurs encastrés ou annexes, dans la conduite de fluide.

9. Echangeur de chaleur à éléments selon la revendication 7, caractérisé en ce qu'au moins une face de l'échangeur de chaleur à éléments est masquée par une bande de serrage (67).
